# FASCICULE DE BREVET EUROPEEN

(11) **EP 3 040 786 B1**
(45) Date de publication et mention de la délivrance du brevet: **23.08.2017**
(21) Numéro de dépôt: 14200380.5
(22) Date de dépôt: 29.12.2014
(51) Int. Cl.: G04B 19/25, G04B 19/253

(54) **Quantième perpétuel vrai**
Echter ewiger Kalender
True perpetual calendar

(43) Date de publication de la demande: 06.07.2016
(73) Titulaire: MONTRES BREGUET S.A., 1344 L'Abbaye (CH)
(72) Inventeur: Goeller, Eric, 2013 Colombier (CH)
(74) Mandataire: Ravenel, Thierry Gérard Louis

(56) Documents cités:
- CH-A- 498 442
- US-A- 2 147 280
- US-A- 2 170 408

## Description

### Domaine de l'invention

L'invention concerne un mécanisme de calendrier pour mécanisme de quantième perpétuel d'horlogerie, ledit mécanisme de calendrier étant agencé pour afficher la durée du mois courant et comportant une came des mois dont le pourtour est accessible à un palpeur lecteur d'un mécanisme de quantième perpétuel pour la prise de l'information de la durée du mois en cours, où ledit mécanisme de calendrier et sa dite came des mois sont agencés pour leur mise à jour mensuelle à chaque changement de mois courant par un dit mécanisme de quantième perpétuel.

L'invention concerne encore un mécanisme de quantième perpétuel d'horlogerie comportant un tel mécanisme de calendrier et un mécanisme décompteur journalier lequel comporte un palpeur lecteur de mesure de la durée du mois en cours et un mécanisme de rattrapage de fin de mois, ledit palpeur lecteur prenant l'information de la durée du mois en cours sur ledit pourtour de ladite came des mois.

L'invention concerne encore mécanisme d'horlogerie comportant un mouvement d'horlogerie agencé pour commander le déclenchement journalier, au moment du changement de date, d'un mécanisme d'actionnement d'un tel mécanisme de quantième perpétuel, et comportant un mécanisme d'affichage comportant au moins des moyens d'affichage de quantième commandés par ledit mécanisme de calendrier.

L'invention concerne encore une pièce d'horlogerie comportant un tel mécanisme d'horlogerie.

L'invention concerne le domaine des mécanismes d'affichage de quantième sur les montres mécaniques, et plus particulièrement de quantième perpétuel.

### Arrière-plan de l'invention

Les pièces d'horlogerie à quantième les plus classiques sont décrites notamment par le traité « Les montres compliquées » rédigé par François Lecoultre et édité aux Editions horlogères à Bienne.

Un mécanisme de quantième dit perpétuel a pour fonction de déterminer le nombre de jours du mois courant, et, plus particulièrement, du mois de février courant. La notion de mécanisme perpétuel est approximative : la plupart des mécanismes du négoce sont des mécanismes de gestion des années bissextiles simples, soit par l'utilisation d'une came des mois à 48 encoches, ou d'une came des mois à 12 positions, dont la position du mois de février comporte un mécanisme bissextile à croix de Malte ou similaire, pour citer les plus connus.

La gestion très particulière des années séculaires, des années quadriséculaires, imposée par le calendrier grégorien, rend ces applications très rares, seules les années séculaires existent réellement sur quelques montres considérées comme de très hautes complications. Les années quadriséculaires et les années quadrimillénaires ne se rencontrent que sur des horloges astronomiques, dont celle de la cathédrale de Strasbourg perfectionnée par Schwilgué au XIXème siècle.

Le document US 2 147 280 A au nom de BASLER décrit un mécanisme d'entraînement d'une roue à rochet à 31 dents, à raison d'un pas par jour, de sorte que la roue tourne à 360 degrés chaque mois de l'année. Cette roue porte une série de caractères pour indiquer le jour du mois. Le mécanisme comporte des pistons r et des moyens pouvant débrayer certains de ces pistons, pour afficher la durée correcte du mois en cours, et gérant chaque année bissextile grégorienne.

La conception d'un mécanisme de quantième perpétuel se heurte à deux difficultés :
- la prise en compte des spécificités du type de calendrier que l'on considère, et sa traduction sous forme d'un mécanisme d'horlogerie, et
- la mise à jour d'un tel mécanisme en cas d'arrêt. Cette actualisation est souvent tellement complexe que la pièce d'horlogerie ne doit jamais être arrêtée, comme c'est le cas pour les horloges astronomiques d'édifice. Même dans le cas de la version la plus basique d'un quantième perpétuel grégorien avec la seule gestion d'années bissextiles dans des cycles de quatre ans, toute mise à jour se traduit par un nombre important de manipulations, jusqu'à 47 manoeuvres pour arriver à la bonne année et au bon mois, ce qui se traduit par une usure des mécanismes.

### Résumé de l'invention

L'invention se propose de faciliter la correction d'un mécanisme de quantième perpétuel, quel que soit son niveau de complexité.

La solution simple, à nombre de composants réduit, autorise aussi la réalisation plus facile d'un quantième perpétuel vrai, intégrant réellement les complications d'années séculaires, d'années quadriséculaires, voire d'années quadrimillénaires.

A cet effet, l'invention concerne un mécanisme de calendrier pour mécanisme de quantième perpétuel d'horlogerie, ledit mécanisme de calendrier étant agencé pour afficher la durée du mois courant et comportant une came des mois dont le pourtour est accessible à un palpeur lecteur d'un mécanisme de quantième perpétuel pour la prise de l'information de la durée du mois en cours, où ledit mécanisme de calendrier et sa dite came des mois sont agencés pour leur mise à jour mensuelle à chaque changement de mois courant par un dit mécanisme de quantième perpétuel, caractérisé en ce que ladite came des mois est banalisée pour un nombre entier d'années comportant chacune un mois de février de 28 jours, et en ce que ledit mécanisme de calendrier comporte un mécanisme bissextile externe à ladite came des mois et agencé pour interposer radialement, tous les quatre ans au mois de février, un premier doigt correcteur entre le pourtour de ladite came des mois et un dit palpeur lecteur pour donner à ce dernier l'information que le mois de février courant a 29 jours au lieu de 28.

L'invention concerne encore un mécanisme de quantième perpétuel d'horlogerie comportant un tel mécanisme de calendrier et un mécanisme décompteur journalier lequel comporte un palpeur lecteur de mesure de la durée du mois en cours et un mécanisme de rattrapage de fin de mois, ledit palpeur lecteur prenant l'information de la durée du mois en cours sur ledit pourtour de ladite came des mois, caractérisé en ce que ledit mécanisme décompteur journalier détermine le jour courant du mois, commande l'affichage du quantième, et commande, à chaque changement de mois courant, un mouvement de ladite came des mois pour la mise à jour dudit mécanisme de calendrier, et dudit mécanisme bissextile dont il assure l'entraînement.

L'invention concerne encore un mécanisme d'horlogerie comportant un mouvement d'horlogerie agencé pour commander le déclenchement journalier, au moment du changement de date, d'un mécanisme d'actionnement d'un tel mécanisme de quantième perpétuel, et comportant un mécanisme d'affichage comportant au moins des moyens d'affichage de quantième commandés par ledit mécanisme de calendrier.

L'invention concerne encore une pièce d'horlogerie comportant un tel mécanisme d'horlogerie.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, partielle et en vue de dessus, un mécanisme de quantième perpétuel selon l'invention, dans une exécution simplifiée à gestion des années bissextiles, dans une position où le mécanisme effectue une correction qui correspond à un mois de février de 29 jours ;
- la figure 2 représente, en vue de dessous, le mécanisme de la figure 1, dans la même position ;
- la figure 3 représente, de façon analogue à la figure 2, le même mécanisme, dans une position correspondant à un mois de février de 28 jours, dans laquelle le mécanisme de correction est débrayé;
- la figure 4 est une vue de côté, selon la direction D, du même mécanisme dans la position de la figure 2 ;
- la figure 5 représente, de façon similaire à la figure 4, un mécanisme de quantième perpétuel selon l'invention, dans une exécution complexe comportant la gestion des années bissextiles, des années séculaires, des années quadriséculaires, et des années quadrimillénaires, selon le calendrier grégorien ;
- la figure 6 représente, en vue en plan, le mécanisme de la figure 5, chaque élément de correction étant représenté selon une position nommée A où la correction est inactive et une position nommée B où la correction est active ;
- la figure 7 représente, de façon schématisée, partielle, et en plan, une variante du mécanisme de la figure 1 ;
- la figure 8 est un schéma-blocs représentant une pièce d'horlogerie, notamment une montre, comportant un mécanisme d'horlogerie comportant lui-même un mouvement d'horlogerie et un tel mécanisme de quantième perpétuel.

### Description détaillée des modes de réalisation préférés

L'invention présente un mécanisme de correction pour un mécanisme de calendrier d'un mécanisme de quantième perpétuel.

L'invention présente aussi un mécanisme de quantième perpétuel vrai, intégrant réellement les complications d'années séculaires, d'années quadriséculaires, d'années quadrimillénaires, selon le calendrier grégorien.

L'invention est décrite dans l'application préférée en Europe du calendrier grégorien. Elle est néanmoins applicable à tout type de calendrier qui comporte des mois inégaux d'une année sur l'autre.

La présente description n'illustre pas la totalité du mécanisme d'affichage, et se borne à illustrer comment permettre à un doigt palpeur de lire sur un mobile une information exacte quant à la durée de la période courante. Le mobile est ici une came des mois, la période courante est un mois courant. Cette application particulière n'est pas limitative, et l'homme du métier saura la transposer à d'autres types de calendriers tels que lunaires, à périodes de rattrapage, ou autres. Le doigt palpeur est également une application particulière, qui peut être remplacée par tout autre mécanisme de commande de l'affichage. L'invention est applicable à tout affichage de quantième, rétrograde ou non, instantané ou non.

Tel qu'illustré, le mécanisme de quantième perpétuel comporte des composants qui sont essentiellement des cames et des leviers, dont la forme exposée ici n'est qu'indicative, et qui est essentiellement imposée par les autres complications que comporte la pièce d'horlogerie, et par la nécessité d'éviter des interférences, ce qui peut conduire à des formes plus complexes que ne le nécessitent leurs fonctions propres. Naturellement ces composants peuvent être remplacés ou complétés par d'autres composants permettant de remplir des fonctions analogues, notamment des roues, des étoiles, ou autres.

Certains mobiles schématisés ici ont une périodicité très longue, pouvant atteindre plusieurs siècles. Leur commande n'est pas détaillée ici, et dépend essentiellement de l'espace disponible dans la pièce d'horlogerie pour loger la complication.

Plus particulièrement, l'invention concerne un mécanisme de calendrier 700 pour mécanisme de quantième perpétuel 100 d'horlogerie.

Ce mécanisme de calendrier 700 est agencé pour afficher la durée du mois courant et comporte une came des mois 9, dont le pourtour 90 est accessible à un palpeur lecteur 301 d'un mécanisme de quantième perpétuel 100 pour la prise de l'information de la durée du mois en cours.

Le mécanisme de calendrier 700 et sa came des mois 9 sont agencés pour leur mise à jour mensuelle à chaque changement de mois courant par un tel mécanisme de quantième perpétuel 100.

Selon l'invention, la came des mois 9 est banalisée pour un nombre entier d'années comportant chacune un mois de février de 28 jours, et le mécanisme de calendrier 700 comporte un mécanisme bissextile 900.

Ce mécanisme bissextile 900 est externe à la came des mois 9, et agencé pour interposer radialement, tous les quatre ans au mois de février, un premier doigt correcteur 901 entre d'une part le pourtour 90 de la came des mois 9, et d'autre part un tel palpeur lecteur 301, pour donner à ce dernier l'information que le mois de février courant a 29 jours au lieu de 28.

Plus particulièrement, et tel qu'illustré par les figures, le mécanisme bissextile 900 comporte une came de quatre ans 91, qui commande un levier de quatre ans 92. Le mouvement de ce levier de quatre ans 92 est en permanence transmis, directement ou indirectement, au premier doigt correcteur 901.

Sur les réalisations particulières des figures 1 à 6, le levier de quatre ans 92 est porteur du premier doigt correcteur 901.

Sur la réalisation particulière de la figure 7, le levier de quatre ans 92 est une bascule qui comporte, à l'opposé de la came de quatre ans 91, un premier secteur denté 922, lequel engrène avec un deuxième secteur denté 922 que comporte un bras 923, lui-même porteur du premier doigt correcteur 901. Plus particulièrement encore, tel que visible sur la figure 7, la came de quatre ans 91 est coaxiale au deuxième secteur denté 922 du bras 923.

De préférence, le mouvement mensuel de la came des mois 9 est transmis, avec un rapport de transmission approprié, à la came de quatre ans 91.

Dans une réalisation particulière, et notamment sur les réalisations particulières des figures 1 à 6, la came de quatre ans 91 est plane, et le levier de quatre ans 92 est mobile dans un plan parallèle et juxtaposé à celui de la came des mois 9, pour coopérer ensemble avec un palpeur lecteur 301. De préférence, la largeur de ce palpeur lecteur 301 est supérieure ou égale à l'épaisseur totale du levier de quatre ans 92 et de la came des mois 9 juxtaposés l'un à l'autre. On comprend que le fonctionnement reste néanmoins possible dès que la largeur du palpeur lecteur 301 est suffisante pour porter à la fois sur le levier de quatre ans 92 et sur la came des mois 9. Les figures 5 et 6 illustrent un mécanisme plus complexe, où la largeur du palpeur lecteur 301 est encore plus importante, de façon à pouvoir coopérer, de façon simultanée, avec le levier de quatre ans 92 et sur la came des mois 9 et encore au moins un moyen de commande supplémentaire.

Dans une réalisation particulière, la came des mois 9 couvre quatre années comportant chacune un mois de février de 28 jours, et entraîne directement, ou via un inverseur de rapport un, la came de quatre ans 91 en rotation synchrone.

Dans une réalisation particulière, avantageuse par sa simplicité, son faible encombrement et illustrée par les figures, la came des mois 9 couvre une seule année.

La comparaison des figures 2 et 3 montre bien que, dans la position inactive B du levier de quatre ans 92 sur la figure 5, son extrémité 901 ne s'oppose pas au palpage, par le doigt palpeur 301, du fond de l'encoche du pourtour 90, qui correspond à un mois de 28 jours, le doigt palpeur 301 peut alors commander la correction correspondante par le saut du nombre de jours requis, et l'affichage adéquat. Dans la position active A de la figure 2, l'extrémité 901 s'oppose à la descente complète du doigt palpeur 301, qui est arrêté dans une position radiale correspondant à un mois de 29 jours, et déclenche la mise à jour et l'affichage correspondants.

On remarque que, si le principe de l'invention trouve une application particulièrement intéressante pour la durée des mois de février, il est applicable, avec bien sûr la substitution, à la came de quatre ans 91, d'une came de commande différente du levier correcteur, à des mois de 30 ou 31 jours, ou à des lunes de 28 ou 29 jours, ou toute autre combinaison ou séquence de périodes de durées variables.

Les figures 5 et 6 illustrent un mécanisme de calendrier 700 pour un quantième perpétuel encore plus précis, qu'on peut qualifier de quantième perpétuel vrai.

Tout d'abord, un premier mécanisme permet de gérer les années quadriséculaires, qui ont des mois de février de 29 jours. Le mécanisme de calendrier 700 comporte alors un mécanisme quadriséculaire 950, externe à la came des mois 9, et qui est agencé pour interposer, tous les quatre cents ans au mois de février, un deuxième doigt correcteur 951 entre le pourtour 90 de la came des mois 9 et un palpeur lecteur 301 pour donner à ce dernier l'information que le mois de février courant a 29 jours au lieu de 28.

Plus particulièrement, tel que visible sur les figures 5 et 6, le mécanisme quadriséculaire 950 comporte une came de quatre cents ans 915 commandant un levier de quatre cents ans 92400 porteur du deuxième doigt correcteur 951.

Dans un degré de complication supérieur, le mécanisme de calendrier 700 gère les années séculaires, qui, quoique théoriquement bissextiles, ont un mois de février de 28 jours. A cet effet, le mécanisme de calendrier 700 comporte un mécanisme séculaire 980, externe à la came des mois 9, et qui est agencé pour débrayer le mécanisme bissextile 900, tous les cents ans au mois de février, en empêchant l'introduction du premier doigt correcteur 901 entre le pourtour 90 de la came des mois 9 et un palpeur lecteur 301.

Plus particulièrement, ce mécanisme séculaire 980 comporte une came de cent ans 9100 commandant un levier de cent ans 9200 agencé pour empêcher, une fois tous les cent ans, le basculement du levier de quatre ans 92. Sa position B tous les cent ans oblige le levier de quatre ans 92 à rester dans sa position inactive A, puisque le levier de cent ans 9200 l'empêche de rejoindre sa position active B.

Dans une variante, le levier de quatre ans 92 comporte une articulation au voisinage d'une butée éclipsable dont le mouvement de retrait est commandé par le mécanisme séculaire 980, lorsque celui-ci fonctionne, pour autoriser le repliage du levier de quatre ans pour son débrayage, et laquelle butée éclipsable est le reste du temps dans une position de butée qui interdit le pliage du levier de quatre ans 92 et le maintient en position déployée.

Dans un degré de complication encore supérieur, plus difficile à réaliser surtout en raison de la démultiplication pour une commande à très longue périodicité, le mécanisme de calendrier 700 gère les années quadrimillénaires, qui, quoique théoriquement bissextiles, ont un mois de février de 28 jours.

Plus particulièrement, le mécanisme de calendrier 700 comporte alors un mécanisme quadrimillénaire 990, externe à la came des mois 9, et qui est agencé pour débrayer le mécanisme bissextile 900, tous les quatre mille ans au mois de février, en empêchant l'introduction du premier doigt correcteur 901 entre le pourtour 90 de la came des mois 9 et un palpeur lecteur 301.

Plus particulièrement, le mécanisme quadrimillénaire 990 comporte une came de quatre mille ans 4000 commandant un levier de quatre mille ans 92000 agencé pour empêcher, une fois tous les quatre mille ans, le basculement du levier de quatre ans 92.

Dans une variante, le levier de quatre ans 92 comporte une articulation au voisinage d'une butée éclipsable dont le mouvement de retrait est commandé par le mécanisme quadrimillénaire 990, lorsque celui-ci fonctionne, pour autoriser le repliage du levier de quatre ans pour son débrayage, et laquelle butée éclipsable est le reste du temps dans une position de butée qui interdit le pliage du levier de quatre ans 92 et le maintient en position déployée.

L'invention concerne aussi un mécanisme de quantième perpétuel 100 d'horlogerie comportant un tel mécanisme de calendrier 700, et un mécanisme décompteur journalier 300 lequel comporte un palpeur lecteur 301 de mesure de la durée du mois en cours et un mécanisme de rattrapage de fin de mois 600. Le palpeur lecteur 301 prend l'information de la durée du mois en cours sur le pourtour 90 de la came des mois 9.

Selon l'invention, le mécanisme décompteur journalier 300 détermine le jour courant du mois, commande l'affichage du quantième, et commande, à chaque changement de mois courant, un mouvement de la came des mois 9 pour la mise à jour du mécanisme de calendrier 700, et au moins du mécanisme bissextile 900 dont il assure l'entraînement. De façon plus particulière, le mécanisme décompteur journalier 300 assure aussi l'entraînement, selon le cas, du mécanisme quadriséculaire 950, du mécanisme séculaire 980, du mécanisme quadrimillénaire 990.

Ce mécanisme de quantième perpétuel 100 comporte de préférence un mécanisme correcteur 500 comportant des moyens de commande accessibles à l'utilisateur pour commander, d'une part la mise à jour du mécanisme bissextile 900 en trois actions au plus, et d'autre part la mise à jour de la came des mois 9 en onze actions au plus, par rapport à l'affichage en cours.

De façon plus particulière, le mécanisme décompteur journalier 300 est aussi agencé pour commander la mise à jour du mécanisme quadriséculaire 950, du mécanisme séculaire 980, du mécanisme quadrimillénaire 990, et des cames, respectivement 915, 9100, 4000, que comportent ces mécanismes.

L'invention concerne encore un mécanisme d'horlogerie 800 comportant un mouvement d'horlogerie 200 agencé pour commander le déclenchement journalier, au moment du changement de date, d'un mécanisme d'actionnement d'un tel mécanisme de quantième perpétuel 100, et comportant un mécanisme d'affichage 400 comportant au moins des moyens d'affichage de quantième commandés par le mécanisme de calendrier 700.

L'invention concerne encore une pièce d'horlogerie 1000 comportant un tel mécanisme d'horlogerie 800.

## Revendications

1. Mécanisme de calendrier (700) pour mécanisme de quantième perpétuel (100) d'horlogerie, ledit mécanisme de calendrier (700) étant agencé pour afficher la durée du mois courant et comportant une came des mois (9) dont le pourtour (90) est accessible à un palpeur lecteur (301) d'un mécanisme de quantième perpétuel (100) pour la prise de l'information de la durée du mois en cours, où ledit mécanisme de calendrier (700) et sa dite came des mois (9) sont agencés pour leur mise à jour mensuelle à chaque changement de mois courant par un dit mécanisme de quantième perpétuel (100), ladite came des mois (9) étant banalisée pour un nombre entier d'années comportant chacune un mois de février de 28 jours, ledit mécanisme de calendrier (700) comportant un mécanisme bissextile (900) externe à ladite came des mois (9) et **caractérisé en ce que** il est agencé pour interposer radialement par rapport au centre de rotation de ladite came des mois (9), tous les quatre ans au mois de février, un premier doigt correcteur (901), que ledit mécanisme de calendrier (700) comporte, entre le pourtour (90) de ladite came des mois (9) et ledit palpeur lecteur (301) pour donner à ce dernier l'information que le mois de février courant a 29 jours au lieu de 28.

2. Mécanisme de calendrier (700) selon la revendication 1, **caractérisé en ce que** ledit mécanisme bissextile (900) comporte une came de quatre ans (91) commandant un levier de quatre ans (92) dont le mouvement est en permanence transmis, directement ou indirectement, audit premier doigt correcteur (901).

3. Mécanisme de calendrier (700) selon la revendication 2, **caractérisé en ce que** ledit levier de quatre ans (92) est porteur dudit premier doigt correcteur (901).

4. Mécanisme de calendrier (700) selon la revendication 2, **caractérisé en ce que** ledit levier de quatre ans (92) est une bascule comportant, à l'opposé de ladite came de quatre ans (91), un premier secteur denté (922) qui engrène avec un deuxième secteur denté (922) que comporte un bras (923) porteur dudit premier doigt correcteur (901).

5. Mécanisme de calendrier (700) selon la revendication 4, **caractérisé en ce que** ladite came de quatre ans (91) est coaxiale audit deuxième secteur denté (922) dudit bras (923).

6. Mécanisme de calendrier (700) selon l'une des revendications 2 à 5, **caractérisé en ce que** le mouvement mensuel de ladite came des mois (9) est transmis, avec un rapport de transmission approprié, à ladite came de quatre ans (91).

7. Mécanisme de calendrier (700) selon l'une des revendications 2 à 6, **caractérisé en ce que** ladite came de quatre ans (91) est plane, et **en ce que** ledit levier de quatre ans (92) est mobile dans un plan parallèle et juxtaposé à celui de ladite came des mois (9) pour coopérer ensemble avec un palpeur lecteur (301) dont la largeur est supérieure ou égale à l'épaisseur totale dudit levier de quatre ans (92) et de ladite came des mois (9) juxtaposés l'un à l'autre.

8. Mécanisme de calendrier (700) selon l'une des revendications 2 à 7, **caractérisé en ce que** ladite came des mois (9) couvre quatre années comportant chacune un mois de février de 28 jours, et entraîne directement, ou via un inverseur de rapport un, ladite came de quatre ans (91) en rotation synchrone.

9. Mécanisme de calendrier (700) selon l'une des revendications 1 à 7, **caractérisé en ce que** ladite came des mois (9) couvre une seule année.

10. Mécanisme de calendrier (700) selon l'une des revendications 1 à 9, **caractérisé en ce que** ledit mécanisme de calendrier (700) comporte un mécanisme quadriséculaire (950) externe à ladite came des mois (9) et agencé pour interposer, tous les quatre cents ans au mois de février, un deuxième doigt correcteur (951) entre le pourtour (90) de ladite came des mois (9) et un dit palpeur lecteur (301) pour donner à ce dernier l'information que le mois de février courant a 29 jours au lieu de 28.

11. Mécanisme de calendrier (700) selon la revendication 10, **caractérisé en ce que** ledit mécanisme quadriséculaire (950) comporte une came de quatre cents ans (915) commandant un levier de quatre cents ans (92400) porteur dudit deuxième doigt correcteur (951).

12. Mécanisme de calendrier (700) selon l'une des revendications 1 à 11, **caractérisé en ce que** ledit mécanisme de calendrier (700) comporte un mécanisme séculaire (980) externe à ladite came des mois (9) et agencé pour débrayer ledit mécanisme bissextile (900), tous les cents ans au mois de février, en empêchant l'introduction dudit premier doigt correcteur (901) entre le pourtour (90) de ladite came des mois (9) et un dit palpeur lecteur (301).

13. Mécanisme de calendrier (700) selon les revendications 2 et 12, **caractérisé en ce que** ledit mécanisme séculaire (980) comporte une came de cent ans (9100) commandant un levier de cent ans (9200) agencé pour empêcher, une fois tous les cent ans, le basculement dudit levier de quatre ans (92).

14. Mécanisme de calendrier (700) selon l'une des revendications 9 à 11, **caractérisé en ce que** ledit mécanisme de calendrier (700) comporte un mécanisme quadrimillénaire (990) externe à ladite came des mois (9) et agencé pour débrayer ledit mécanisme bissextile (900), tous les quatre mille ans au mois de février, en empêchant l'introduction dudit premier doigt correcteur (901) entre le pourtour (90) de ladite came des mois (9) et un dit palpeur lecteur (301).

15. Mécanisme de calendrier (700) selon les revendications 2 et 12, **caractérisé en ce que** ledit mécanisme quadrimillénaire (990) comporte une came de quatre mille ans (4000) commandant un levier de quatre mille ans (92000) agencé pour empêcher, une fois tous les quatre mille ans, le basculement dudit levier de quatre ans (92).

16. Mécanisme de quantième perpétuel (100) d'horlogerie comportant un mécanisme de calendrier (700) selon une des revendications 1 à 15 et un mécanisme décompteur journalier (300) lequel comporte un palpeur lecteur (301) de mesure de la durée du mois en cours et un mécanisme de rattrapage de fin de mois (600), ledit palpeur lecteur (301) prenant l'information de la durée du mois en cours sur ledit pourtour (90) de ladite came des mois (9), **caractérisé en ce que** ledit mécanisme décompteur journalier (300) détermine le jour courant du mois, commande l'affichage du quantième, et commande, à chaque changement de mois courant, un mouvement de ladite came des mois (9) pour la mise à jour dudit mécanisme de calendrier (700), et dudit mécanisme bissextile (900) dont il assure l'entraînement.

17. Mécanisme de quantième perpétuel (100) selon la revendication 16, **caractérisé en ce qu'**il comporte un mécanisme correcteur (500) comportant des moyens de commande accessibles à l'utilisateur pour commander, d'une part la mise à jour dudit mécanisme bissextile (900) en trois actions au plus, et d'autre part la mise à jour de ladite came des mois (9) en onze actions au plus, par rapport à l'affichage en cours.

18. Mécanisme d'horlogerie (800) comportant un mouvement d'horlogerie (200) agencé pour commander le déclenchement journalier, au moment du changement de date, d'un mécanisme d'actionnement d'un mécanisme de quantième perpétuel (100) selon la revendication 16 ou 17, et comportant un mécanisme d'affichage (400) comportant au moins des moyens d'affichage de quantième commandés par ledit mécanisme de calendrier (700).

19. Pièce d'horlogerie (1000) comportant un mécanisme d'horlogerie (800) selon la revendication 18.

## Patentansprüche

1. Kalendermechanismus (700) für einen ewigen Uhren-Monatsdatumsmechanismus (100), wobei der Kalendermechanismus (700) dafür ausgelegt ist, die Dauer des aktuellen Monats anzuzeigen, und einen Monatsnocken (9) umfasst, auf dessen Umfang (90) ein Lesetaster (301) eines ewigen Monatsdatumsmechanismus (100) zugreifen kann, um Informationen über die Dauer des aktuellen Monats zu erhalten, wobei der Kalendermechanismus (700) und sein Monatsnocken (9) dafür ausgelegt sind, monatlich bei jedem Wechsel des aktuellen Monats durch den ewigen Monatsdatumsmechanismus (100) aktualisiert zu werden, wobei der Monatsnocken (9) für eine gesamte Anzahl von Jahren, die jeweils einen Monat Februar mit 28 Tagen enthalten, in Betrieb genommen wird, wobei der Kalendermechanismus (700) einen Schaltjahrmechanismus (900) außerhalb des Monatsnockens (9) umfasst, **dadurch gekennzeichnet, dass** er dafür ausgelegt ist, radial in Bezug auf das Drehzentrum des Monatsnockens (9) alle vier Jahre im Monat Februar einen ersten Korrekturfinger (901), den der Kalendermechanismus (700) aufweist, zwischen den Umfang (90) des Monatsnockens (9) und den Lesetaster (301) einzufügen, um diesem Letzteren die Information zu geben, dass der aktuelle Monat Februar 29 Tage statt 28 hat.

2. Kalendermechanismus (700) nach Anspruch 1, **dadurch gekennzeichnet, dass** der Schaltjahrmechanismus (900) einen Vierjahresnocken (91) umfasst, der einen Vierjahreshebel (92) steuert, dessen Bewegung ständig direkt oder indirekt an den ersten Korrekturfinger (901) übertragen wird.

3. Kalendermechanismus (700) nach Anspruch 2, **dadurch gekennzeichnet, dass** der Vierjahreshebel (92) Träger des ersten Korrekturfingers (901) ist.

4. Kalendermechanismus (700) nach Anspruch 2, **dadurch gekennzeichnet, dass** der Vierjahreshebel (92) eine Wippe ist, die gegenüber dem Vierjahresnocken (91) einen ersten Zahnsektor (922) aufweist, der mit einem zweiten Zahnsektor (922) in Eingriff steht, den ein Arm (923) aufweist, der den ersten Korrekturfinger (901) trägt.

5. Kalendermechanismus (700) nach Anspruch 4, **dadurch gekennzeichnet, dass** der Vierjahresnocken (91) zu dem zweiten Zahnsektor (922) des Arms (923) koaxial ist.

6. Kalendermechanismus (700) nach einem der Ansprüche 2 bis 5, **dadurch gekennzeichnet, dass** die Monatsbewegung des Monatsnockens (9) mit einem geeigneten Übersetzungsverhältnis an den Vierjahresnocken (91) übertragen wird.

7. Kalendermechanismus (700) nach einem der Ansprüche 2 bis 6, **dadurch gekennzeichnet, dass** der Vierjahresnocken (91) eben ist und dass der Vierjahreshebel (92) in einer parallelen Ebene, die an jene des Monatsnockens (9) angrenzt, beweglich ist, um gemeinsam mit einem Lesetaster (301) zusammenzuwirken, dessen Breite größer oder gleich der Gesamtbreite des Vierjahreshebels (92) und des Monatsnockens (9), die nebeneinander angeordnet sind, ist.

8. Kalendermechanismus (700) nach einem der Ansprüche 2 bis 7, **dadurch gekennzeichnet, dass** der Monatsnocken (9) vier Jahre abdeckt, die jeweils einen Monat Februar mit 28 Tagen enthalten, und entweder direkt oder über einen Wender mit einem Verhältnis von eins den Vierjahresnocken (91) mit synchroner Drehung antreibt.

9. Kalendermechanismus (700) nach einem der Ansprüche 1 bis 7, **dadurch gekennzeichnet, dass** der Monatsnocken (9) ein einziges Jahr abdeckt.

10. Kalendermechanismus (700) nach einem der Ansprüche 1 bis 9, **dadurch gekennzeichnet, dass** der Kalendermechanismus (700) einen Vierjahrhundertmechanismus (950) außerhalb des Monatsnockens (9) umfasst und dafür ausgelegt ist, alle 400 Jahre im Monat Februar einen zweiten Korrekturfinger (951) zwischen den Umfang (90) des Monatsnockens (9) und einen Lesetaster (301) einzufügen, um diesem Letzteren die Information zu geben, dass der aktuelle Monat Februar 29 Tage statt 28 hat.

11. Kalendermechanismus (700) nach Anspruch 10, **dadurch gekennzeichnet, dass** der Vierjahrhundertmechanismus (950) einen Vierhundertjahresnocken (915) umfasst, der einen Vierhundertjahreshebel (92400) steuert, der den zweiten Korrekturfinger (951) trägt.

12. Kalendermechanismus (700) nach einem der Ansprüche 1 bis 11, **dadurch gekennzeichnet, dass** der Kalendermechanismus (700) einen Jahrhundertmechanismus (980) außerhalb des Monatsnockens (9) umfasst, der dafür ausgelegt ist, den Schaltjahrmechanismus (900) alle hundert Jahre im Monat Februar auszuschalten, indem verhindert wird, dass der erste Korrekturfinger (901) zwischen den Umfang (90) des Monatsnockens (9) und den Lesetaster (301) eingeführt wird.

13. Kalendermechanismus (700) nach den Ansprüchen 2 und 12, **dadurch gekennzeichnet, dass** der Jahrhundertmechanismus (980) einen Hundertjahresnocken (9100) umfasst, der einen Hundertjahreshebel (9200) steuert, der dafür ausgelegt ist, einmal alle hundert Jahre das Kippen des Vierjahreshebels (92) zu verhindern.

14. Kalendermechanismus (700) nach einem der Ansprüche 9 bis 11, **dadurch gekennzeichnet, dass** der Kalendermechanismus (700) einen Vierjahrtausendmechanismus (990) außerhalb des Monatsnockens (9) umfasst, der dafür ausgelegt ist, den Schaltjahrmechanismus (900) alle 4000 Jahre im Monat Februar auszuschalten, indem das Einführen des ersten Korrekturfingers (901) zwischen den Umfang (90) des Monatsnockens (9) und einen Lesetaster (301) verhindert wird.

15. Kalendermechanismus (700) nach den Ansprüchen 2 und 12, **dadurch gekennzeichnet, dass** der Vierjahrtausendmechanismus (990) einen Viertausendjahresnocken (4000) umfasst, der einen Viertausendjahreshebel (92000) steuert, der dafür ausgelegt ist, einmal alle 4000 Jahre das Kippen des Vierjahreshebels (92) zu verhindern.

16. Ewiger Uhren-Monatsdatumsmechanismus (100), umfassend einen Kalendermechanismus (700) nach einem der Ansprüche 1 bis 15 und einen Tagesabwärtszählermechanismus (300), der einen Lesetaster (301) zum Messen der Dauer des aktuellen Monats und einen Monatsendenachstellmechanismus (600) umfasst, wobei der Lesetaster (301) die Informationen über die Dauer des aktuellen Monats am Umfang (90) des Monatsnockens (9) abnimmt, **dadurch gekennzeichnet, dass** der Tagesabwärtszählermechanismus (300) den aktuellen Tag des Monats bestimmt, die Anzeige des Monatsdatums steuert und bei jedem Wechsel des aktuellen Monats eine Bewegung des Monatsnockens (9) für die Aktualisierung des Kalendermechanismus (700) und des Schaltjahrmechanismus (900), dessen Antrieb er sicherstellt, steuert.

17. Ewiger Monatsdatumsmechanismus (100) nach Anspruch 16, **dadurch gekennzeichnet, dass** er einen Korrekturmechanismus (500) umfasst, der für den Anwender zugängliche Steuermittel aufweist, um einerseits die Aktualisierung des Schaltjahrmechanismus (900) durch höchstens drei Eingriffe und andererseits die Aktualisierung des Monatsnockens (9) durch höchstens elf Eingriffe in Bezug auf die aktuelle Anzeige zu steuern.

18. Uhrenmechanismus (800), umfassend ein Uhrwerk (200), das dafür ausgelegt ist, das tägliche Auslösen eines Mechanismus zum Betätigen eines ewigen Monatsdatumsmechanismus (100) nach Anspruch 16 oder 17 zum Zeitpunkt des Monatsdatumswechsels zu steuern, und umfassend einen Anzeigemechanismus (400), der mindestens Mittel zum Anzeigen des Monatsdatums aufweist, die durch den Kalendermechanismus (700) gesteuert werden.

19. Zeitmessgerät (1000), umfassend einen Uhrenmechanismus (800) nach Anspruch 18.

## Claims

1. Calendar mechanism (700) for a perpetual calendar device (100) for timepieces, said calendar mechanism (700) being arranged to display the duration of the current month and including a month cam (9) whose periphery (90) is accessible to a feeler-spindle (301) of a perpetual calendar device (100) for obtaining information on the duration of the current month, wherein said calendar mechanism (700) and said month cam (9) are arranged to be updated monthly on each current month change by a said perpetual calendar device (100), said month cam (9) being generalised to an integer number of years each including a virtual 28-day month of February, and said calendar mechanism (700) including a leap year mechanism (900) external to said month cam (9), and **characterized in that** it is arranged to insert radially, in relation to the rotation centre of said month cam (9), every four years in February, a first corrector finger (901) included in said calendar mechanism (700) between the periphery (90) of said month cam (9) and a said feeler-spindle (301) to inform the latter that the current month of February has 29 days instead of 28.

2. Calendar mechanism (700) according to claim 1, **characterized in that** said leap year mechanism (900) includes a four-year cam (91) controlling a four-year lever (92) whose motion is permanently transmitted, directly or indirectly, to said first corrector finger (901).

3. Calendar mechanism (700) according to claim 2, **characterized in that** said four-year lever (92) carries said first corrector finger (901).

4. Calendar mechanism (700) according to claim 2, **characterized in that** said four-year lever (92) is a lifting piece that includes, opposite said four-year cam (91), a first toothed sector (922), which meshes with a second toothed sector (922) comprised in an arm (923), which carries said first corrector finger (901).

5. Calendar mechanism (700) according to claim 4, **characterized in that** said four-year lever (91) is coaxial with said second toothed sector (922) of said arm (923).

6. Calendar mechanism (700) according to any of claims 2 to 5, **characterized in that** the monthly motion of said month cam (9) is transmitted, with a suitable transmission ratio, to said four-year cam (91).

7. Calendar mechanism (700) according to any of claims 2 to 6, **characterized in that** said four-year cam (91) is flat, and **in that** said four-year lever (92) is movable in a plane parallel to and juxtaposed with that of said month cam (9) to cooperate together with a feeler-spindle (301) whose width is greater than or equal to the total thickness of said four-year lever (92) and of said month cam (9) juxtaposed with each other.

8. Calendar mechanism (700) according to any of claims 2 to 7, **characterized in that** said month cam (9) covers four years each including a 28-day February, and drives said four-year cam (91) in synchronous rotation directly, or via a reverser with a ratio of 1

9. Calendar mechanism (700) according to any of claims 1 to 7, **characterized in that** said month cam (9) covers only one year.

10. Calendar mechanism (700) according to any of claims 1 to 9, **characterized in that** said calendar mechanism (700) includes a quadricentennial mechanism (950), external to said month cam (9), and which is arranged to insert, every four hundred years in February, a second corrector finger (951) between the periphery (90) of said month cam (9) and a said feeler-spindle (301) to inform the latter that the current month of February has 29 days instead of 28.

11. Calendar mechanism (700) according to claim 10, **characterized in that** said quadricentennial mechanism (950) includes a four-hundred-year cam (915) controlling a four-hundred-year lever (92400) carrying said second corrector finger (951).

12. Calendar mechanism (700) according to any of claims 1 to 11, **characterized in that** said calendar mechanism (700) includes an end-of-century mechanism (980), external to said month cam (9), and which is arranged to uncouple said leap year mechanism (900), every hundred years in February, by preventing the insertion of said first corrector finger (901) between the periphery (90) of said month cam (9) and a said feeler-spindle (301).

13. Calendar mechanism (700) according to claims 2 and 12, **characterized in that** said end-of-century mechanism (980) includes a hundred-year cam (9100) controlling a hundred-year lever (9200) arranged to prevent, once every hundred years, the tilting of said four-year lever (92).

14. Calendar mechanism (700) according to any of claims 9 to 11, **characterized in that** said calendar mechanism (700) includes a quadrimillennial mechanism (990), external to said month cam (9), and which is arranged to uncouple said leap year mechanism (900), every four thousand years in February, by preventing the insertion of said first corrector finger (901) between the periphery (90) of said month cam (9) and a said feeler-spindle (301).

15. Calendar mechanism (700) according to claims 2 an 12, **characterized in that** said quadrimillennial mechanism (990) includes a four-thousand-year cam (4000) controlling a four-thousand-year lever (92000) arranged to prevent, once every four thousand years, the tilting of said four-year lever (92).

16. Perpetual calendar device (100) for timepieces including a calendar mechanism (700) according to any of claims 1 to 15 and a day counter mechanism (300) which includes a feeler-spindle (301) for measuring the duration of the current month and an-end-of month correction mechanism (600), said feeler-spindle (301) obtaining information on the duration of the month from said periphery (90) of said month cam (9), **characterized in that** said day counter mechanism (300) determines the current day of the month, controls the date display, and, on each change of current month, controls a motion of said month cam (9) to update said calendar mechanism (700), and said leap year mechanism (900) which it drives.

17. Perpetual calendar device (100) according to claim 16, **characterized in that** said perpetual calendar device includes a corrector mechanism (500) comprising control means accessible to the user for the control, on the one hand, of the updating of said leap year mechanism (900) in a maximum of three actions, and on the other hand, of the updating of said month cam (9) in a maximum of eleven actions, in relation to the current display.

18. Timepiece mechanism (800) including a timepiece movement (200) arranged to control the daily release, at the moment that the date changes, of a mechanism actuating a perpetual calendar device (100) according to claim 16 or 17, and comprising a display mechanism (400) including at least date display means controlled by said calendar mechanism (700).

19. Timepiece movement (1000) including a timepiece mechanism (800) according to claim 18.
